# EUROPÄISCHE PATENTSCHRIFT

(11) **EP 2 049 063 B1**
(45) Veröffentlichungstag und Bekanntmachung des Hinweises auf die Patenterteilung: **09.09.2015**
(21) Anmeldenummer: 07765767.4
(22) Anmeldetag: 03.07.2007
(51) Int. Cl.: A61J 3/07

(54) **Vorrichtung und Verfahren zum Ausstossen zumindest einer Kapsel.**
Device and method for ejecting at least one capsule.
Dispositif et procédé d'éjection d'au moins une capsule.

(30) Priorität: 31.07.2006 DE 102006035280
(43) Veröffentlichungstag der Anmeldung: 22.04.2009
(73) Patentinhaber: Robert Bosch GmbH, 70442 Stuttgart (DE)
(72) Erfinder: KUHNLE, Manfred, 71409 Schwaikheim (DE); SCHMIED, Ralf, 71691 Freiberg (DE); RUNFT, Werner, 71364 Winnenden (DE); FRANCK, Thomas, 73547 Lorch-Weitmars (DE)
(86) Internationale Anmeldenummer: PCT/EP2007/056659
(87) Internationale Veröffentlichungsnummer: WO 2008/015065

(56) Entgegenhaltungen:
- DE-A1- 10 351 212
- DE-A1-102004 048 007

## Beschreibung

### Stand der Technik

Die Erfindung geht aus von einer Vorrichtung und einem Verfahren zum Ausstoßen zumindest einer Kapsel nach der Gattung der unabhängigen Ansprüche. Eine gattungsgemäße Vorrichtung ist bereits aus der DE 103 51 212 A1 bekannt. Eine Maschine zum Füllen und Verschließen von zweiteiligen Kapseln umfasst eine Kapselausstoßeinrichtung zum axialen Ausstoßen der Kapsel aus ihrer jeweiligen Aufnahme. Es sind einzeln ansteuerbare, bezüglich einer Schwenkachse schwenkbare Führungsklappen vorgesehen, die jeweils einer Kapselaufnahme zugeordnet sind. Diese umfassen jeweils zwei Führungsbahnen für die jeweils zugeordnete Kapsel. Die ausgestoßene Kapsel wird, abhängig davon, ob es sich um eine ordnungsgemäße oder fehlerhafte Kapsel handelt, entweder auf die eine oder auf die andere Führungsbahn gebracht. Dadurch werden ordnungsgemäße von fehlerhaften Kapseln getrennt.

Diese Vorrichtung ist jedoch relativ aufwendig. Es ist daher Aufgabe der vorliegenden Erfindung, Vorrichtung und Verfahren anzugeben, welche in einfacher Art und Weise einen individuellen Kapselausstoß ermöglichen. Diese Aufgabe wird gelöst durch die Merkmale der unabhängigen Ansprüche.

### Offenbarung der Erfindung

### Vorteile der Erfindung

Die erfindungsgemäße Vorrichtung und das Verfahren zum Ausstoßen zumindest einer Kapsel weist demgegenüber den Vorteil auf, dass bereits die Ausstoßmittel individuell und unabhängig voneinander angesteuert werden können. Dadurch wird es möglich, im Falle einer fehlerhaften Kapsel diese individuell auszuwerfen. Dadurch, dass gezielt die Bewegung des insbesondere eine fehlerhafte Kapsel ausstoßenden Ausstoßmittels beeinflusst wird, kann auf nachfolgende Sortiereinrichtungen verzichtet werden. Erfindungsgemäß werden nur die Ausstoßmittel nach oben bewegt, welche zu einem Ausstoß der jeweiligen Kapsel führen sollen. In einer nachfolgenden Station können dann sämtliche noch verbleibenden Kapseln ausgestoßen werden. Die so entstehende Vorrichtung ist relativ einfach aufgebaut, da zur Bewegung der Ausstoßmittel ohnehin eine entsprechende Antriebskonstruktionen vorzusehen sind. Es sind lediglich noch individuelle Steuermittel, beispielsweise in Form von Pneumatikzylindern, individuell für jedes Ausstoßmittel vorzusehen, die dafür sorgen, dass, abhängig von der gewünschten Kapselausschleusung, das entsprechende Ausstoßmittel zusammen mit dem Schlitten in Ausstoßrichtung bewegt werden.

In einer zweckmäßigen Weiterbildung ist vorgesehen, dass die Antriebssteuermittel einen Schlitten umfassen, der in Ausstoßrichtung bewegbar ist. Über diesen Schlitten können die jeweiligen Ausstoßmittel in Ausstoßrichtung bewegt werden, abhängig davon, welches Ausstoßmittel individuell die zugehörige Kapsel nun ausstoßen soll oder nicht. Dadurch vereinfacht sich die Antriebskonstruktion, da lediglich ein einziges Teil in Bewegung versetzt werden muss.

In einer zweckmäßigen Weiterbildung ist vorgesehen, dass die Antriebssteuermittel das jeweilige Ausstoßmittel so mit dem Schlitten in Verbindung bringen, dass dieses Ausstoßmittel zusammen mit dem Schlitten in Ausstoßrichtung bewegbar ist. Erfindungsgemäß sind somit die Antriebssteuermittel auf dem Schlitten angeordnet, wodurch eine Platz sparende Konstruktion ermöglicht wird. Die Antriebssteuermittel können nun unmittelbar auf die Ausstoßmittel, welche vorzugsweise im Schlitten geführt werden, einwirken.

In einer zweckmäßigen Weiterbildung ist vorgesehen, dass als Steuermittel Zylinder, insbesondere Pneumatikzylinder, verwendet sind. Diese zeichnen sich durch eine einfache Ansteuerbarkeit aus.

Weitere zweckmäßige Weiterbildungen ergeben sich aus weiteren abhängigen Ansprüchen und aus der Beschreibung.

### Zeichnung

Ein Ausführungsbeispiel ist in der Zeichnung dargestellt und wird nachfolgend näher beschrieben.

Es zeigen die
- Figur 1: eine prinziphafte Draufsicht auf eine Kapsel-Füll- und - Verschließmaschine, bei der die Vorrichtung zum Ausstoßen zumindest einer Kapsel zum Einsatz kommt,
- Figur 2: eine perspektivische Darstellung der wesentlichen Komponenten einer Ausstoßvorrichtung,
- Figur 3: eine Schnittdarstellung der Ausstoßvorrichtung in einer Position, wo sich der Schlitten in der oberen Position befindet, jedoch kein Kapselausstoß erfolgen soll,
- Figur 4: die Ausstoßvorrichtung in der unteren Schlittenstellung zur Vorbereitung eines Kapselausstoß sowie
- Figur 5: die Ausstoßvorrichtung in ihrer Ausstoßposition.

### Beschreibung des Ausführungsbeispiels

In Figur 1 ist eine Maschine zum Füllen und Verschließen von Kapseln 24 dargestellt, die jeweils aus einem Kapselunterteil und einem Kapseloberteil bestehen. Die Maschine umfasst als Kapselfördereinrichtung ein sich schrittweise um eine vertikale Achse drehendes Förderrad, mittels dessen zwölf Arbeitsstationen 1 bis 12 angefahren werden können. Die Kapselfördereinrichtung umfasst hierzu zwölf Halter 22, in denen beispielsweise fünf Aufnahmen für jeweils eine Kapsel 24 ausgebildet sind. Die einzelnen Arbeitsstationen 1 bis 12 der Maschine haben bei der Befüllung der Kapsel 24 unterschiedliche Aufgaben. So werden beispielsweise an der Arbeitsstation 1 die zusammengefügten Kapseln 24 sortiert und in die Aufnahme der Halter 22 eingebracht. Nach einer Drehung des Förderrads zu der Arbeitsstation 3 werden die Kapseln 24 dort freigestellt, das heißt das Kapseloberteil wird von dem Kapselunterteil getrennt. Auch werden in der Arbeitsstation 3 die Kapseloberteile der in den Haltern eingesetzten Kapseln 24 auf ihre Güte getestet. Beim Anfahren der Arbeitsstation 5 durch den Halter 22 werden die Kapseln 24 befüllt durch eine Pulverfüllstation. Nach Befüllen der Kapselunterteile werden die Kapseln in der Arbeitsstation 8 wieder verschlossen. In der Arbeitsstation 9 erfolgt eine Verwiegung der Kapseln 24. Dabei wird überprüft, ob Kapseln 24 mit ausreichend Pulver befüllt wurden. Anhand dieser Verwiegung wird entschieden, ob es sich um eine ordnungsgemäß oder fehlerhaft befüllte Kapsel 24 handelt. Fehlerhaft befüllte Kapseln 24 werden in der nachfolgenden Arbeitsstation 10 ausgestoßen durch die entsprechende Ausstoßvorrichtung, welche nachfolgend näher beschrieben wird. In der Arbeitsstation 11 werden sämtliche, in dem Halter 22 verbliebene, ordnungsgemäße Kapseln 24 ausgestoßen, welche beispielsweise in eine nachfolgende Verpackungseinrichtung wie beispielsweise eine Blistermaschine überführt werden. In der Arbeitsstation 12 erfolgt eine Reinigung des Halters 22, beispielsweise durch Abblasen.

Die Vorrichtung zum Ausstoßen zumindest einer Kapsel 24 wird nachfolgend anhand der Figuren 2 bis 5 näher beschrieben. Diese Vorrichtung besteht aus einem Schlitten 16, der in Ausstoßrichtung auf und ab bewegt werden kann. In dem Schlitten 16 werden so viele Ausstoßmittel 18 geführt wie Aufnahmen 25 in dem Halter 22 für die entsprechenden Kapseln 24 vorgesehen sind. An dem Schlitten 16 sind Pneumatikzylinder 20, als Beispiel für Antriebssteuermittel, angeordnet. Durch Ausstoßmittel 18 ausgestoßene Kapseln 24 werden über eine Kapselrinne 26 abgeleitet.

In den Figuren 3 bis 5 wird die Mechanik näher dargestellt, die eine individuelle Ansteuerung der Ausstoßmittel 18 ermöglicht. Der Schlitten 16 umfasst, entsprechend der Anzahl der Ausstoßmittel 18, Ausnehmungen 17. Diese Ausnehmungen 17 sind hierbei so dimensioniert, dass bei einer Auf- und Abbewegung des Schlittens 16 die Ausstoßmittel 18 nicht bewegt werden. Weiterhin sind an dem Schlitten 16, entsprechend der Anzahl der Ausstoßmittel 18, Pneumatikzylinder 20 angebracht. Jeweilige Steuerkolben 23 der Pneumatikzylinder 20 greifen über entsprechende Querbohrungen in Richtung auf die jeweilige Ausnehmung 17. Oberhalb der Pneumatikzylinder 20 sind, abhängig von der Anzahl der jeweiligen Ausstoßmittel 18, entsprechende Sensoren 27 angeordnet, die der Positionsüberwachung und Steuerung der Ausstoßmittel 18 dienen. Am Ende der Ausstoßmittel 18 ist ein gegenüber dem Stößel etwas verbreitertes Teil mit Mitnahmefläche 19 angeordnet. Diese Mitnahmefläche 19 wirkt mit einer Schulter 21 in der Ausnehmung 17 zusammen, so dass das Ausstoßmittel 18 nach oben nicht den Schlitten 16 verlassen kann. Die Vorrichtung zum Ausstoßen zumindest einer Kapsel 24 weist eine Tischplatte 30 auf. Mit dieser Tischplatte 30 sind eine untere Führung 28 und eine obere Führung 32 formschlüssig verbunden. Die beiden Führungen 28,32 dienen der Führung der Ausstoßmittel 18. Die jeweiligen Ausstoßmittel 18 gelangen über eine Bohrung zu der entsprechenden Kapselaufnahme 25 in dem Halter 22. In der Ausstoßposition befindet sich der Halter 22 unterhalb seiner Ablenkung 34, die eine ausgestoßene Kapsel 24 in Richtung auf die Kapselrinne 26 umlenkt.

Die Ausstoßvorrichtung arbeitet nun in der folgenden Weise. Die Bewegung der Vielzahl der Ausstoßmittel 18 wird über einen einzigen Schlitten 16 gesteuert. Abhängig von dem Takt des Förderrads bewegt sich der Schlitten 16 pro Takt einmal in Ausstoßrichtung. Aus Figur 3 ist ersichtlich, dass sich der Schlitten 16 in der oberen Position befindet. Das gezeigte Ausstoßmittel 18 jedoch befindet sich in seiner unteren Position. Das heißt, dass die dem Ausstoßmittel 18 zugeordnete Kapsel 24 nicht ausgestoßen werden soll. In diesem Fall wirkt sich die Bewegung des Schlittens 16 von unten in Ausstoßrichtung nicht auf die Bewegung des Ausstoßmittels 18 aus, das heißt das Ausstoßmittel 18 verbleibt in seiner Position. Die Ausnehmung 17 ist so gestaltet, dass die Bewegung des Schlittens 16 nicht eine Bewegung des entsprechenden Ausstoßmittels 18 mit sich bringt.

Im nachfolgenden Takt wird der Schlitten 16 wieder in die untere Position gefahren, wie in Figur 4 dargestellt. In der unteren Position liegt die Mitnahmefläche 19 des Ausstoßmittels 18 an der Schulter 21 der Ausnehmung 17 im Schlitten 16 an. Nach unten hin erstreckt sich die Mitnahmefläche 19 so weit, bis über eine seitliche Öffnung der Steuerkolben 23 auf die Unterseite der Mitnahmefläche 19 einwirken kann. Abhängig davon, ob das jeweilige Ausstoßmittel 18 nun zu einem Kapselausstoß führen soll oder nicht, werden die entsprechenden Steuerkolben 23 in Richtung der Ausnehmung 17 ausgefahren. Solche Ausstoßmittel 18, die nicht zu einem Kapselausstoß führen sollen, werden nicht mit dem zugehörigen Steuerkolben 23 in Verbindung gebracht. In Figur 4 ist die Mitnahmeposition des Ausstoßmittels 18 gezeigt, das heißt der Steuerkolben 23 des Pneumatikzylinders 20 wirkt mit der Unterseite der Mitnahmefläche 19 zusammen, so dass bei einer entsprechenden Aufwärtsbewegung des Schlittens 16 zusammen mit Pneumatikzylinder 20 und Steuerkolben 23 das entsprechende Ausstoßmittel 18 nach oben mitgenommen wird. Wesentlich hierbei ist, dass die verschiedenen Ausstoßmittel 18 unabhängig voneinander durch entsprechend zugehörige Steuerkolben 23 im Sinne einer Bewegungsmitnahme angesteuert werden können. Dadurch wird es möglich, dass gezielt einzelne auszustoßende Kapseln 24 von der Ausstoßbewegung der entsprechend vom Schlitten 16 bewegten Ausstoßmittel 18 erfasst werden. Nach der entsprechenden Einnahme der Mitnahmeposition der Steuerkolben 23 wird der Schlitten 16 nun in Ausstoßrichtung bewegt. Die zugehörigen Sensoren 27 überprüfen die Erreichung der oberen Position des jeweiligen Ausstoßmittels 18. Die Sensoren 27 sind feststehend gegenüber dem Schlitten 16 angeordnet. Sie sind als Näherungssensoren ausgeführt. Die Ausstoßmittel 18 werden so weit in Ausstoßrichtung bewegt, dass die Kapsel 24 aus der Kapselaufnahme 25 des Halters 22 geschleudert wird und durch die Ablenkung 34 zur Kapselrinne 26 hin umgelenkt wird.

Es sind nun unterschiedliche Konzepte denkbar, wie die Steuerkolben 23 und damit die Ausstoßmittel 18 individuell angesteuert werden. Ziel der Vorrichtung ist es in jedem Fall, fehlerhaft befüllte Kapseln 24 von ordnungsgemäßen Kapseln 24 zu trennen. Hierzu können in einer ersten Variante in der Station 10 gezielt die fehlerhaften Kapseln 24 ausgestoßen werden. Die Wiegevorrichtung 13 gibt die entsprechende Information an eine Steuerung, bei welcher der Kapseln 24 es sich um eine ordnungsgemäße oder fehlerhafte handelt. Sollen nun in der Station 10 die fehlerhaften Kapseln 24 ausgestoßen werden, werden die den jeweiligen fehlerhaften Kapseln 24 mit zugehörigen Ausstoßmitteln 18 zugeordneten Steuerkolben 23 in Richtung der Ausnehmung 17 bewegt. Die Steuerkolben 23 solcher Ausstoßmittel 18, die unter ordnungsgemäßen Kapseln 24 angeordnet sind, werden dagegen nicht bewegt. Der Schlitten 16 nimmt nur solche Ausstoßmittel 18 mit in Ausstoßrichtung, die unter einer fehlerhaften Kapsel 24 angeordnet sind; die Ausstoßmittel 18 unter ordnungsgemäßen Kapseln 24 werden nicht mit in Ausstoßrichtung bewegt. An der Station 10 werden sämtliche im Halter 22 befindlichen fehlerhaften Kapseln 24 ausgeschieden. Nach Verlassen der Station 10 sind somit nur noch die ordnungsgemäßen Kapseln 24 im Halter 22. Diese werden dann an der Station 11 entnommen. Nun ist nicht mehr eine gezielte Ansteuerung der Ausstoßmittel 18 notwendig, das heißt es können sämtliche Ausstoßmittel 18 in jede der Kapselaufnahmen 25 des Halters 22 verfahren werden, so dass alle noch im Halter 22 befindlichen Kapseln 24 ausgestoßen werden.

In einer zweiten Variante wäre es auch denkbar, dass in der Station 10 nur die ordnungsgemäßen Kapseln 24 ausgestoßen werden. Somit werden diejenigen Steuerkolben 23 angesteuert, welche den ordnungsgemäß gefüllten Kapseln 24 zugeordnet sind. Fehlerhaften Kapseln 24 zugeordnete Ausstoßmittel 18 werden von dem Schlitten 16 nicht in Ausstoßrichtung verfahren. Nach Verlassen der Station 10 befinden sich gemäß der zweiten Variante nur fehlerhafte Kapseln 24 in dem Halter 22. Diese fehlerhaften Kapseln 24 werden in der Arbeitsstation 11 komplett ausgestoßen. Alle Ausstoßstifte in der Arbeitsstation 11 werden in Ausstoßrichtung bewegt und befördern die noch darin befindlichen fehlerhaften Kapseln 24 aus dem Halter 22.

Vorrichtung und Verfahren zum Ausstoßen zumindest einer Kapsel kommen insbesondere bei Hartgelatinekapselfüllmaschinen zum Einsatz. Hierbei können die Kapseln mit Pulver, Pellets, Flüssigkeiten oder Tabletten befüllt werden. Es sind auch andere Verfahren zur Ermittlung einer ordnungsgemäß oder fehlerhaft befüllten Kapsel 24 vorstellbar. Notwendig sind lediglich entsprechende Kriterien, anhand deren eine ordnungsgemäße von einer fehlerhaften Kapsel 24 unterschieden werden kann.

## Patentansprüche

1. Vorrichtung zum Ausstoßen zumindest einer Kapsel (24), mit zumindest zwei Ausstoßmitteln (18) zum Ausstoßen zumindest jeweils einer einem Ausstoßmittel (18) zugeordneten Kapsel (24) aus einem die Kapseln (24) aufnehmenden Halter (22), **dadurch gekennzeichnet, dass** Antriebssteuermittel (16, 20, 23) vorgesehen sind, um die Ausstoßmittel (18) unabhängig voneinander in Ausstoßrichtung zu bewegen abhängig davon, ob die dem Ausstoßmittel (18) zugeordnete Kapsel (24) als ordnungsgemäß oder fehlerhaft erkannt ist.

2. Vorrichtung nach Anspruch 1, **dadurch gekennzeichnet, dass** die Antriebssteuermittel (16, 20, 23) zumindest einen Schlitten (16) umfassen, der in Ausstoßrichtung bewegbar ist und mit den Ausstoßmitteln (18) zusammenwirken kann.

3. Vorrichtung nach Anspruch 2, **dadurch gekennzeichnet, dass** die Antriebssteuermittel (16, 20, 23) zumindest ein Ausstoßmittel (18) so mit dem Schlitten (16) in Verbindung bringen, dass es zusammen mit dem Schlitten (16) in Ausstoßrichtung bewegbar ist.

4. Vorrichtung nach einem der vorhergehenden Ansprüche, **dadurch gekennzeichnet, dass** die Antriebssteuermittel (16, 20, 23) zumindest einen Zylinder (20), vorzugsweise einen Pneumatikzylinder, umfassen mit dazugehörigem Steuerkolben (23), der auf das entsprechende Ausstoßmittel (18) einwirkt.

5. Vorrichtung nach Anspruch 2 oder 3, **dadurch gekennzeichnet, dass** der Schlitten (16) Ausnehmungen (17) aufweist, in denen die Ausstoßmittel (18) beweglich gegenüber dem Schlitten (16) geführt sind.

6. Vorrichtung nach Anspruch 4, **dadurch gekennzeichnet, dass** zumindest ein Steuerkolben (23) in zumindest eine Ausnehmung (17) bringbar ist.

7. Verfahren zum Ausstoßen zumindest einer Kapsel, mit zumindest zwei Ausstoßmitteln (18) zum Ausstoßen zumindest jeweils einer einem Ausstoßmittel (18) zugeordneten Kapsel (24) aus einem die Kapseln (24) aufnehmenden Halter (22), **dadurch gekennzeichnet, dass** Antriebssteuermittel (16, 20, 23) die Ausstoßmittel (18) unabhängig voneinander in Ausstoßrichtung bewegen abhängig davon, ob die dem Ausstoßmittel (18) zugeordneten Kapsel (24) als ordnungsgemäß oder fehlerhaft erkannt wird.

8. Verfahren nach dem vorhergehenden Anspruch, **dadurch gekennzeichnet, dass** zum Ausstoßen zumindest einer Kapsel (24) folgende Schritte durchlaufen werden:
- Absenken eines Schlittens (16) als Teil des Antriebsmittels,
- abhängig davon, welche Kapsel (24) ausgestoßen werden soll, werden die entsprechenden Ausstoßmittel (18) mit dem Schlitten (16) so verbunden, dass die verbundenen Ausstoßmittel (18) zusammen mit dem Schlitten (16) in Ausstoßrichtung bewegt werden,
- Bewegen des Schlittens (16) mit den verbundenen Ausstoßmitteln (18) in Ausstoßrichtung.

9. Verfahren nach einem der vorhergehenden Verfahrensansprüche, **dadurch gekennzeichnet, dass** zum Verbinden zumindest eines Ausstoßmittels (18) mit dem Schlitten (16) der zugehörige Steuerkolben (23) auf dieses Ausstoßmittel (18) einwirkt.

## Claims

1. Device for ejecting at least one capsule (24), with at least two ejecting means (18) for ejecting in each case at least one capsule (24), assigned to an ejecting means (18), from a holder (22) receiving the capsules (24), **characterized in that** drive control means (16, 20, 23) are provided for moving the ejecting means (18) independently of each other in an ejection direction, depending on whether the capsule (24) assigned to the ejecting means (18) is detected as being in order or as being defective.

2. Device according to Claim 1, **characterized in that** the drive control means (16, 20, 23) comprise at least one carriage (16), which is movable in an ejection direction and can cooperate with the ejecting means (18).

3. Device according to Claim 2, **characterized in that** the drive control means (16, 20, 23) bring at least one ejecting means (18) into communication with the carriage (16), such that the ejecting means (18) is movable in the ejection direction together with the carriage (16).

4. Device according to one of the preceding claims, **characterized in that** the drive control means (16, 20, 23) comprise at least one cylinder (20), preferably a pneumatic cylinder, with an associated control piston (23), which acts on the corresponding ejecting means (18).

5. Device according to Claim 2 or 3, **characterized in that** the carriage (16) has recesses (17), in which the ejecting means (18) are guided movably relative to the carriage (16).

6. Device according to Claim 4, **characterized in that** at least one control piston (23) can be brought into at least one recess (17).

7. Method for ejecting at least one capsule, with at least two ejecting means (18) for ejecting in each case at least one capsule (24), assigned to an ejecting means (18), from a holder (22) receiving the capsules (24), **characterized in that** drive control means (16, 20, 23) move the ejecting means (18) independently of each other in an ejection direction, depending on whether the capsule (24) assigned to the ejecting means (18) is detected as being in order or as being defective.

8. Method according to the preceding claim, **characterized in that** the following steps are carried out to eject at least one capsule (24):
- lowering a carriage (16) as part of the drive means,
- depending on which capsule (24) is to be ejected, the corresponding ejecting means (18) are connected to the carriage (16), such that the connected ejecting means (18) are moved together with the carriage (16) in the ejection direction,
- moving the carriage (16) with the connected ejecting means (18) in the ejection direction.

9. Method according to one of the preceding method claims, **characterized in that**, in order to connect at least one ejecting means (18) to the carriage (16), the associated control piston (23) acts on this ejecting means (18).

## Revendications

1. Dispositif d'éjection d'au moins une capsule (24), comprenant au moins deux moyens d'éjection (18) pour l'éjection d'au moins une capsule (24) respective associée à un moyen d'éjection (18) à partir d'un support (22) recevant les capsules (24), **caractérisé en ce que** des moyens de commande d'entraînement (16, 20, 23) sont prévus pour déplacer les moyens d'éjection (18) indépendamment l'un de l'autre dans la direction d'éjection, selon que la capsule (24) associée au moyen d'éjection (18) est détectée comme étant conforme ou défectueuse.

2. Dispositif selon la revendication 1, **caractérisé en ce que** les moyens de commande d'entraînement (16, 20, 23) comportent au moins un chariot (16) qui est déplaçable dans la direction d'éjection et peut coopérer avec les moyens d'éjection (18).

3. Dispositif selon la revendication 2, **caractérisé en ce que** les moyens de commande d'entraînement (16, 20, 23) amènent au moins un moyen d'éjection (18) en liaison avec le chariot (16) de telle sorte qu'il soit déplaçable dans la direction d'éjection conjointement avec le chariot (16).

4. Dispositif selon l'une quelconque des revendications précédentes, **caractérisé en ce que** les moyens de commande d'entraînement (16, 20, 23) comportent au moins un vérin (20), de préférence un vérin pneumatique, avec un piston de commande (23) associé à celui-ci, lequel piston de commande agit sur le moyen d'éjection (18) correspondant.

5. Dispositif selon l'une quelconque des revendications 2 ou 3, **caractérisé en ce que** le chariot (16) comprend des évidements (17) dans lesquels les moyens d'éjection (18) sont guidés de manière mobile par rapport au chariot (16).

6. Dispositif selon la revendication 4, **caractérisé en ce qu'**au moins un piston de commande (23) peut être amené dans au moins un évidement (17).

7. Procédé d'éjection d'au moins une capsule, comprenant au moins deux moyens d'éjection (18) pour l'éjection d'au moins une capsule (24) respective associée à un moyen d'éjection (18) à partir d'un support (22) recevant les capsules (24), **caractérisé en ce que** des moyens de commande d'entraînement (16, 20, 23) déplacent les moyens d'éjection (18) indépendamment l'un de l'autre dans la direction d'éjection, selon que la capsule (24) associée au moyen d'éjection (18) est détectée comme étant conforme ou défectueuse.

8. Procédé selon la revendication précédente, **caractérisé en ce que**, pour l'éjection d'au moins une capsule (24), les étapes suivantes sont effectuées :
- abaissement d'un chariot (16) en tant que partie du moyen d'entraînement,
- selon la capsule (24) qui doit être éjectée, les moyens d'éjection (18) correspondants sont reliés au chariot (16) de telle sorte que les moyens d'éjection (18) reliés soient déplacés dans la direction d'éjection conjointement avec le chariot (16),
- déplacement du chariot (16) avec les moyens d'éjection (18) reliés dans la direction d'éjection.

9. Procédé selon l'une quelconque des revendications de procédé précédentes, **caractérisé en ce que**, pour la liaison d'au moins un moyen d'éjection (18) au chariot (16), le piston de commande associé (23) agit sur ce moyen d'éjection (18).
